# FASCICULE DE BREVET EUROPEEN

(11) **EP 1 118 354 B1**
(45) Date de publication et mention de la délivrance du brevet: **08.06.2005**
(21) Numéro de dépôt: 01410002.8
(22) Date de dépôt: 15.01.2001
(51) Int. Cl.: A62B 35/00

(54) **Procédé de fabrication d'un dispositif d'attache anti-usure pour un cuissard ou un baudrier d'encordement**
Verfahren zur Herstellung einer verschleissschützenden Befestigungsvorrichtung für Halbkörper- oder Ganzkörpersicherheitsgeschirr
Method of producing an antiwear tastening device for a thigh-piece or full-body harness

(30) Priorité: 19.01.2000 FR 0000630
(43) Date de publication de la demande: 25.07.2001
(73) Titulaire: ZEDEL, 38920 Crolles (FR)
(72) Inventeur: Petzl, Paul, 38530 Barraux (FR); Hede, Jean-Marc, 38660 Le Touvet (FR)
(74) Mandataire: Hecké, Gérard

(56) Documents cités:
- DE-A- 3 532 011
- FR-A- 2 498 456
- FR-A- 2 702 524
- FR-A- 2 750 609

## Description

### Domaine technique de l'invention

L'invention est relative à un procédé de fabrication d'un dispositif d'attache anti-usure pour un cuissard ou un baudrier d'encordement, comprenant une sangle de raccordement en matière synthétique souple.

### Etat de la technique

Un dispositif d'attache utilisé de manière connue dans les baudriers est représenté à la figure 10. La gaine de protection G et la sangle de positionnement 10 sont constituées par deux pièces distinctes . La gaine de protection G est réalisée, soit par une sangle tubulaire enfilée sur la sangle résistante 18, soit par un tissu enroulé autour de la sangle résistante 18, et cousu. Il est ensuite nécessaire d'insérer la sangle de positionnement 10 entre la gaine G et la sangle résistante 18. La mise en oeuvre d'un tel dispositif d'attache ne permet pas d'obtenir une protection optimum de la sangle résistante 18.

### Objet de l'invention

L'objet de l'invention consiste à élaborer un procédé de fabrication d'un dispositif d'attache pour un cuissard ou un baudrier d'encordement, permettant de renforcer la tenue mécanique d'assemblage, et de simplifier la mise en oeuvre de la protection contre les frottements.

Le procédé selon l'invention est caractérisé en ce que
- on utilise une première sangle ayant une partie élargie délimitant des rebords de raccordement faisant saillie par rapport aux prolongements
- on positionne la première sangle à plat sur une deuxième sangle ou un prolongement de ladite première sangle,
- on rabat les rebords de 180° l'un vers l'autre pour venir en contact avec la face opposée de ladite deuxième sangle,
- et on réalise des coutures le long des rebords pour constituer des pièces de recouvrement anti-usure protégeant les chants opposés de la deuxième sangle ou du prolongement à l'encontre des faces de frottement.

Selon une caractéristique de l'invention, la première sangle comporte une partie élargie de largeur supérieure à la largeur de chaque prolongement.

Selon une caractéristique de l'invention, la deuxième sangle possède une largeur inférieure à la largeur de la partie élargie, et supérieure ou égale à la largeur des prolongements.

L'invention concerne également un dispositif d'attache anti-usure pour un cuissard ou un baudrier d'encordement obtenu selon le procédé.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels:
- la figure 1 est vue en élévation de la première sangle élargie;
- les figures 2 et 3 montrent les deux phases successives d'assemblage de la première sangle sur la deuxième sangle, respectivement avant et après le rabattement des rebords saillants;
- la figure 4 représente une vue en perspective antérieure du dispositif d'attache assemblé;
- la figure 5 est une vue identique postérieure du dispositif d'attache de la figure 4;
- la figure 6 est une vue identique de la figure 1 d'une variante de réalisation de la première sangle;
- les figures 7 et 8 montrent deux autres variantes de réalisation du dispositif d'attache;
- la figure 9 illustre le dispositif d'attache de la figure 8 équipé d'un anneau d'encordement;
- la figure 10 montre un dispositif d'attache selon l'art antérieur.

### Description d'un mode de réalisation préférentiel

En référence à la figure 1, une première sangle 10 de raccordement en matière synthétique souple, comporte une partie élargie 12 de largeur L1 se raccordant aux extrémités opposées à des prolongements 14, 16 de mêmes largeurs L2. La largeur L1 est supérieure à la largeur L2 de chaque prolongement 14, 16.

Sur les figures 2 et 3, la première sangle 10 est appliquée à plat sur une deuxième sangle 18 ayant une largeur L3 inférieure à la largeur L1 de la partie élargie 12, et supérieure ou égale à la largeur L2 des prolongements 14, 16. Les rebords 20, 22 saillants de la partie élargie 12 sont rabattus l'un vers l'autre de 180° selon les flèches F1 et F2, pour venir en contact avec la face opposée de la deuxième sangle 18. On réalise ensuite des coutures 24 le long des rebords 20, 22 pour solidariser la deuxième sangle 18 à la première sangle 10.

Il est clair que la deuxième sangle 18 peut être constituée par un prolongement de la première sangle 10.

Les figures 4 et 5 montrent l'assemblage final des deux sangles 10, 18. Les deux rebords 20, 22 rabattus et cousus de la première sangle 10 de raccordement améliorent la résistance mécanique d'assemblage, et constituent simultanément des pièces de recouvrement anti-usure protégeant les chants opposés de la deuxième sangle 18 à l'encontre des forces de frottement.

Les extrémités de la première sangle 10 peuvent être reliées à une boucle de fixation 26 pour former un anneau d'attache 28 solidarisé à la deuxième sangle (18). Le procédé d'assemblage peut être mis en oeuvre pour tout autre élément d'attache d'un cuissard ou d'un baudrier d'encordement.

Sur la figure 6, une variante de la première sangle 100 de raccordement comporte une succession de tronçons de différentes largeurs. La partie élargie 102 de largeur L4 comporte des rebords 20, 22 destinés à être repliés le long des lignes 120, 122 alignées avec les bords opposés de la partie adjacente 104 de largeur L5.

La figure 7 représente un dispositif d'attache 200 comprenant la sangle 100 dont l'un des prolongements 202 traverse les deux anneaux d'une boucle de fixation 204 du type décrit dans le document FR-A-2702524. Les deux rebords 20, 22 rabattus sont cousus sur le prolongement 202 pour constituer les pièces de recouvrement anti-usure.

En référence à la figure 8, le dispositif d'attache 210 utilise le dispositif d'attache 200 de la figure 7 lequel est associé à une deuxième boucle de fixation 206 disposée à l'opposé de la première boucle 202. La deuxième boucle 206 est traversée par l'autre prolongement 208 de la première sangle 10 ou 100, ledit prolongement 208 étant relié par une couture à l'extrémité de la première boucle 204.

Sur la figure 9, le dispositif d'attache 210 de la figure 8 est doté d'un anneau d'encordement 212 additionnel décrit en détail dans le document FR-A-2750609. L'anneau d'encordement 212 est introduit préalablement sur la sangle 10 pu 100 de la figure 7 avant la mise en place de la deuxième boucle de fixation 206. Les deux rebords 20, 22 rabattus des pièces de recouvrement anti-usure protègent le dispositif d'attache 210 lors du frottement de l'anneau d'encordement 212.

## Revendications

1. Procédé de fabrication d'un dispositif d'attache anti-usure pour un cuissard ou un baudrier d'encordement, comprenant une sangle de raccordement en matière synthétique souple, **caractérisé en ce que** :
- on utilise une première sangle (10, 100) ayant une partie élargie (12; 102) délimitant des rebords (20, 22) de raccordement faisant saillie par rapport aux prolongements (14, 16; 104, 202) de ladite première sangle,
- on positionne la première sangle (10, 100) à plat sur une deuxième sangle (18) ou un prolongement (104, 202) de ladite première sangle,
- on rabat les rebords (20, 22) de 180° l'un vers l'autre pour venir en contact avec la face opposée de ladite deuxième sangle (18),
- et on réalise des coutures (24) le long des rebords (20, 22 ; 120, 122) pour constituer des pièces de recouvrement anti-usure protégeant les chants opposés de la deuxième sangle (18) ou du prolongement (104, 202) à l'encontre des faces de frottement.

2. Procédé de fabrication d'un dispositif d'attache anti-usure pour un cuissard ou un baudrier d'encordement selon la revendication 1, **caractérisé en ce que** la première sangle (10) comporte une partie élargie (12) de largeur L1 supérieure à la largeur L2 de chaque prolongement (14, 16).

3. Procédé de fabrication d'un dispositif d'attache anti-usure pour un cuissard ou un baudrier d'encordement selon la revendication 2, **caractérisé en ce que** la deuxième sangle (18) possède une largeur L3 inférieure à la largeur L1 de la partie élargie (12), et supérieure ou égale à la largeur des prolongements (14, 16).

4. Dispositif d'attache anti-usure pour un cuissard ou un baudrier d'encordement obtenu selon le procédé de l'une des revendications 1 à 3.

5. Dispositif d'attache anti-usure pour un cuissard ou un baudrier d'encordement selon la revendication 4, **caractérisé en ce que** la première sangle (10, 100) comporte une partie élargie (12 ; 102) dotée de rebords (20,22) de raccordement destinés à être rabattus sur la face opposée de la deuxième sangle (18) ou du prolongement (104, 202) de la première sangle pour constituer des pièces de recouvrement anti-usure.

6. Dispositif d'attache anti-usure pour un cuissard ou un baudrier d'encordement selon la revendication 5, **caractérisé en ce que** les extrémités de la première sangle (10) peuvent être reliées à une boucle de fixation (26) pour former un anneau d'attache (28) solidarisé à la deuxième sangle (18).

7. Dispositif d'attache anti-usure pour un cuissard ou un baudrier d'encordement selon la revendication 5, **caractérisé en ce que** la première sangle (100) est associée à une paire de boucles de fixation (204, 206), et qu'un anneau d'encordement (212) est introduit préalablement sur ladite sangle en prenant appui sur l'une des pièces de recouvrement anti-usure.

## Patentansprüche

1. Herstellungsverfahren für eine verschleißfeste Befestigungsvorrichtung für einen Oberschenkel- oder Anseil-Klettergürtel, die einen Verbindungsgurt aus elastischem synthetischen Material umfasst, **dadurch gekennzeichnet, dass**
- ein erster Gurt (10, 100) mit einem erweiterten Bereich (12; 102) verwendet wird, der Anschlussränder (20, 22) begrenzt, die gegenüber den Verlängerungen (14, 16; 104, 202) dieses ersten Gurts herausstehen,
- der erste Gurt (10, 100) flach auf einem zweiten Gurt (18) oder einer Verlängerung (104, 202) des ersten Gurts positioniert wird,
- die Ränder (20, 22) um 180° zueinander umgeschlagen werden, damit sie mit der entgegengesetzten Seite des zweiten Gurts (18) in Kontakt kommen,
- und entlang der Ränder (20, 22; 120, 122) Nähte (24) vorgesehen werden, damit gegen Verschleiß schützende Überlappungsteile entstehen, welche die gegenüberliegenden Kanten des zweiten Gurts (18) oder der Verlängerung (104, 202) gegenüber den Reibungsflächen schützen.

2. Herstellungsverfahren für eine verschleißfeste Befestigungsvorrichtung für einen Oberschenkel- oder Anseil-Klettergürtel nach Anspruch 1, **dadurch gekennzeichnet, dass** der erste Gurt (10) einen erweiterten Bereich (12) der Breite L1 umfasst, die größer ist als die Breite L2 jeder Verlängerung (14, 16).

3. Herstellungsverfahren für eine verschleißfeste Befestigungsvorrichtung für einen Oberschenkel- oder Anseil-Klettergürtel nach Anspruch 2, **dadurch gekennzeichnet, dass** der zweite Gurt (18) eine Breite L3 besitzt, die geringer als die Breite L1 des erweiterten Bereichs (12) und größer als die oder gleich der Breite der Verlängerungen (14, 16) ist.

4. Verschleißfeste Befestigungsvorrichtung für einen Oberschenkel- oder Anseil-Klettergürtel, die nach dem Verfahren eines der Ansprüche 1 bis 3 hergestellt wurde.

5. Verschleißfeste Befestigungsvorrichtung für einen Oberschenkel- oder Anseil-Klettergürtel nach Anspruch 4, **dadurch gekennzeichnet, dass** der erste Gurt (10, 100) einen erweiterten Bereich (12; 102) umfasst, der über Anschlussränder (20, 22) verfügt, die dazu vorgesehen sind, auf die gegenüber liegende Seite des zweiten Gurts (18) oder der Verlängerung (104, 202) des ersten Gurts umgeschlagen zu werden, um verschleißfeste Überlappungsteile zu bilden.

6. Verschleißfeste Befestigungsvorrichtung für einen Oberschenkel- oder Anseil-Klettergürtel nach Anspruch 5, **dadurch gekennzeichnet, dass** die Enden des ersten Gurts (10) mit einer Befestigungsschnalle (26) verbunden werden können, um einen Befestigungsring (28) zu bilden, der fest mit dem zweiten Gurt (18) verbunden wird.

7. Verschleißfeste Befestigungsvorrichtung für einen Oberschenkel- oder Anseil-Klettergürtel nach Anspruch 5, **dadurch gekennzeichnet, dass** der erste Gurt (100) mit einem Paar Befestigungsschnallen (204, 206) zusammenhängt und dass ein Anseilring (212) vorab auf den Gurt geschoben wird und auf einem der verschleißfeste Überlappungsteite aufliegt.

## Claims

1. A manufacturing process of a wear resistant attachment device for a sit harness or a roping harness, comprising a joining strap made of flexible synthetic material, **characterized in that**:
- a first strap (10, 100) is used having an enlarged part (12, 102) bounding joining edges (20, 22) protruding out with respect to the extensions (14, 16; 104, 202) of said first strap,
- the first strap (10, 100) is positioned flat on a second strap (18) or an extension (104, 202) of said first strap,
- the edges (20, 22) are folded towards one another through 180° to come into contact with the opposite face of said second strap (18),
- and seams (24) are stitched along the edges (20, 22; 120, 122) to constitute wear resistant overlap parts protecting the opposite edges of the second strap (18) or of the extension (104, 202) against the friction faces.

2. The manufacturing process of a wear resistant attachment device for a sit harness or a roping harness according to claim 1, **characterized in that** the first strap (10) comprises an enlarged part (12) of greater width L1 than the width L2 of each extension (14, 16).

3. The manufacturing process of a wear resistant attachment device for a sit harness or a roping harness according to claim 2, **characterized in that** the second strap (18) has a width L3 smaller than the width L1 of the enlarged part (12) and greater than or equal to the width of the extensions (14, 16).

4. A wear resistant attachment device for a sit harness or a roping harness obtained according to the process of one of the claims 1 to 3.

5. The wear resistant attachment device for a sit harness or a roping harness according to claim 4, **characterized in that** the first strap (10, 100) comprises an enlarged part (12, 102) provided with joining edges (20, 22) designed to be folded onto the opposite face of the second strap (18) or of the extension (104, 202) of the first strap to form wear resistant overlap parts.

6. The wear resistant attachment device for a sit harness or a roping harness according to claim 5, **characterized in that** the ends of the first strap (10) can be joined to a fixing loop (26) to form an attachment ring (28) secured to the second strap (18).

7. The wear resistant attachment device for a sit harness or a roping harness according to claim 5, **characterized in that** the first strap (100) is associated to a pair of fixing loops (204, 206) and that a roping ring (212) is previously fitted onto said strap bearing on one of the wear resistant overlap parts.
